# EUROPÄISCHE PATENTSCHRIFT

(11) **EP 4 151 910 B1**
(45) Veröffentlichungstag und Bekanntmachung des Hinweises auf die Patenterteilung: **09.07.2025**
(21) Anmeldenummer: 21197785.5
(22) Anmeldetag: 20.09.2021
(51) Int. Cl.: F24D 3/10, F24D 19/10, F24D 10/00

(54) **SEKUNDÄRKREIS MIT HEIZKREISVERTEILER**
SECONDARY CIRCUIT WITH HEATING CIRCUIT DISTRIBUTOR
CIRCUIT SECONDAIRE AVEC DISTRIBUTEUR DE CIRCUIT DE CHAUFFAGE

(43) Veröffentlichungstag der Anmeldung: 22.03.2023
(73) Patentinhaber: aqotec GmbH, 4890 Weissenkirchen im Attergau (AT)
(72) Erfinder: Holzinger, Christian, 5211 Friedburg (DE)
(74) Vertreter: 2s-ip Schramm Schneider Bertagnoll Patent- und Rechtsanwälte Part mbB

(56) Entgegenhaltungen:
- EP-A2- 2 636 958
- AT-U1- 10 457
- DE-U1- 20 214 086

## Beschreibung

Die Erfindung betrifft einen Sekundärkreis mit einem Heizkreisverteiler und ein Verfahren zur Regelung eines Sekundärkreises mit einem Heizkreisverteiler.

In einem Fernwärmeheizsystem dient ein Heizkreisverteiler zur sekundärseitigen Verteilung von Wärme in verschiedene Verbraucherkreise. Fernwärmenetze umfassen einen versorgerseitigen Primärkreislauf und einen verbraucherseitigen Sekundärkreislauf. Der Primärkreislauf und der Sekundärkreislauf sind in einer Übergabestation zur Wärmeübertragung gekoppelt, beispielsweise durch einen Wärmetauscher.

Im Primärkreislauf und im Sekundärkreislauf zirkuliert jeweils ein Medium zum Transport von Wärme durch je einen Vorlauf und einen Rücklauf. Im Vorlauf des Primärkreislaufs wird ein heißes Medium, umfassend eine Fernwärme, angeliefert. Am Wärmetauscher der Fernwärme-Übergabestation kann die Fernwärme in den Vorlauf des Sekundärkreislaufs eingespeist werden, indem die Temperatur des sekundärseitigen Rücklaufs angehoben wird. Nach der Verteilung der Wärme des sekundärseitigen Vorlaufs mittels eines Heizkreisverteilers an verschiedene Verbraucherkreise im Gebäude weist der sekundärseitige Rücklauf eine entsprechend niedrigere Temperatur auf.

Bei der Versorgung mit Fernwärme spielt die Temperatur des primärseitigen Rücklaufs für den Netzbetreiber eine entscheidende Rolle. Je niedriger die Temperatur des primärseitigen Rücklaufs, desto wirtschaftlicher der Betrieb des Fernwärmeheizsystems. Eine niedrige Temperatur im primärseitigen Rücklauf ist gewährleistet, wenn die im Sekundärkreis bereitgestellte Energie effizient verbraucht wird, also der Rücklauf des Sekundärkreises eine möglichst geringe Temperatur aufweist.

Üblicherweise sind sekundärseitige Heizkreisverteiler ausgestaltet, die Wärme im Sekundärkreis parallel an verschiedene Verbraucherkreise zu verteilen. Dabei nimmt ein Verbraucherkreis ein heißes Medium aus dem Vorlauf des Sekundärkreises durch einen Verbraucherkreis-Vorlauf auf. Der Verbraucher entzieht dem heißen Medium Wärme, welches dadurch abkühlt. Das abgekühlte Medium wird über einen Verbraucherkreis-Rücklauf zurück in den Rücklauf des Sekundärkreises geleitet. Die Temperatur im gemeinsamen Rücklauf des Sekundärkreises ergibt sich somit als Mischtemperatur aus den Temperaturen der von den verschiedenen Heizkreisen parallel abgeführten Medien.

Nachteilig an einem herkömmlichen Heizkreisverteiler ist, dass unterschiedliche Verbraucher unterschiedlich viel Wärme dem Verbraucherkreis entnehmen. Dadurch kann beispielsweise auch ein relativ heißes Medium in den Rücklauf des Sekundärkreises gelangen, infolge dessen die Mischtemperatur des Rücklaufs steigt und dadurch weniger Energie vom Fernwärmeversorger in den Sekundärkreis eingekoppelt werden kann. Durch eine erhöhte Mischtemperatur sinkt die Wirtschaftlichkeit des Betriebs für den Fernwärmeversorger.

Die DE 202 14 086 U1 und die AT 10 457 U1 zeigen jeweils einen Sekundärkreis gemäß der Präambel des unabhängigen Patentanspruchs 1.

Die EP 2 636 958 A2 betrifft einen Heizkreisverteiler mit integrierter hydraulischer Weiche. In dem Gehäuse des Heizkreisverteilers ist zwischen einer Vorlaufkammer mit einer hohen Heizmediumtemperatur und einer Rücklaufkammer mit einer niedrigen Heizmediumtemperatur eine Weichenkammer angeordnet und zusätzlich eine Zwischenkammer mit mittlerer Heizmediumtemperatur angeordnet.

Ausgehend von der DE 202 14 086 U1 ist daher Aufgabe der vorliegenden Erfindung, einen Sekundärkreis mit Verbraucherkreisen bereitzustellen, der eine möglichst effiziente Verteilung der Energie des Wärmeträgermediums auf die Verbraucherkreise gewährleistet und dabei eine noch eine größere Temperaturdifferenz zwischen der sekundärseitigen Vorlaufleitung und der sekundärseitigen Rücklaufleitung erreicht.

Diese Aufgabe wird durch den Sekundärkreis mit einem Heizkreisverteiler, und dem Verfahren zur Regelung eines Sekundärkreises mit einem Heizkreisverteiler mit den Merkmalen der jeweiligen Ansprüche gelöst.

Bereitgestellt wird demnach ein Sekundärkreis eines Fernwärmeheizsystems mit zumindest zwei Verbraucherkreisen und einem Heizkreisverteiler zur hydraulischen Einbindung von zumindest zwei Verbraucherkreisen in den Sekundärkreis. Der Heizkreisverteiler umfasst für jeden Verbraucherkreis einen Anschluss an einen Verbraucherkreis-Vorlauf und einen Anschluss an einen Verbraucherkreis-Rücklauf. Der Sekundärkreis umfasst einen Vorlauf und einen Rücklauf. Der Vorlauf ist derjenige Abschnitt des Sekundärkreises, in welchem Wärme für die zumindest zwei Verbraucherkreise bereitstellbar ist. Der Rücklauf ist derjenige Abschnitt des Sekundärkreises, welcher dem Anschluss des Verbraucherkreis-Rücklaufs des stromabwärts letzten Verbraucherkreises folgt. Der Anschluss an den Verbraucherkreis-Rücklauf zumindest eines Verbraucherkreises ist an dem Vorlauf des Sekundärkreises angeordnet. In jedem Verbraucherkreis-Vorlauf ist ein Durchflussregler angeordnet. Der Durchflussregler kann eine Ladepumpe oder eine Heizungspumpe sein.

Erfindungsgemäß ist für jeden Verbraucherkreis jeweils zwischen dem Anschluss des Verbraucherkreis-Vorlaufs und dem Anschluss des Verbraucherkreis-Rücklaufs ein Rückschlagventil im Vorlauf des Sekundärkreises an-geordnet ist, wobei das Rückschlagventil eine stromabwärts gerichtete Durchlassrichtung und eine stromaufwärts gerichtete Sperrrichtung auf-weist. Das Rückschlagventil verhindert, dass das Medium im sekundärseitigen Vorlauf stromaufwärts zwischen dem Verbraucherkreis-Rücklauf und dem Verbraucherkreis-Vorlauf fließt.

Der erfindungsgemäße Sekundärkreis hat den Vorteil, dass die Wärme des Vorlaufs im Sekundärkreis von zumindest zwei Verbraucherkreisen sequentiell genutzt werden kann. Durch den Anschluss des Verbraucherkreis-Rücklaufs zumindest eines Verbraucherkreises an dem Vorlauf des Sekundärkreises kann Wärme, die im betroffenen Verbraucherkreis nicht genutzt wurde, an einen zweiten Verbraucherkreis weitergegeben werden. In einem herkömmlichen Heizkreisverteiler würde verbleibende Wärme von einem Verbraucherkreis direkt in den Rücklauf des Sekundärkreises geleitet werden. "Direkt" bezeichnet: ohne durch einen Verbraucher geleitet zu werden. Im Gegensatz dazu kann im erfindungsgemäßen Heizkreisverteiler die verbleibende Wärme einem nachgestellten Verbraucherkreis zugeführt werden, sodass der Verbraucherkreis-Rücklauf des nachgestellten Verbraucherkreises im Vergleich zu einem herkömmlichen Anschluss eine tiefere Temperatur aufweist. Dadurch kann im Rücklauf des Sekundärkreises eine tiefere Temperatur erreicht werden, als mit einem herkömmlichen Heizkreisverteiler, sodass die Wirtschaftlichkeit des Betriebs eines Fernwärmeheizsystems für den Versorger verbessert werden kann.

Die erfindungsgemäße Anordnung des Rückschlagventils verhindert eine denkbar falsche Zirkulation des Mediums im Verbraucherkreis. Eine falsche Zirkulation wäre etwa, wenn das Medium im sekundärseitigen Vorlauf stromaufwärts zwischen dem Verbraucherkreis-Rücklauf und dem Verbraucherkreis-Vorlauf fließt.

In einem vorteilhaften Aspekt der Erfindung ist dem Anschluss an den Verbraucherkreis-Vorlaufjedes Verbraucherkreises je eine Vorlaufsolltemperatur zugeordnet. Die zumindest zwei Verbraucherkreise sind stromabwärts in absteigender Reihenfolge der zugeordneten Vorlaufsolltemperaturen an den Vorlauf des Sekundärkreises angeschlossen.

Der Vorteil einer solchen Sortierung der Anschlüsse für Verbraucherkreise im Sekundärkreis ist, dass nachgestellte Verbraucherkreise, obwohl sie mittels des abgekühlten Mediums eines vorangestellten Verbraucherkreises geheizt werden, immer noch ausreichend Wärme erhalten können. Somit wird eine effiziente Wärmeverteilung entlang einer Kette an Verbraucherkreisen im Sekundärkreis ermöglicht.

Besonders vorteilhaft ist es, wenn sich die Vorlaufsolltemperaturen der Verbraucherkreise voneinander stark unterscheiden. Eine starke Unterscheidung liegt beispielsweise vor, wenn sich die Vorlaufsolltemperaturen um mindestens 10 Grad voneinander unterscheiden. Üblicherweise variiert die Vorlaufsolltemperatur in einem einstellbaren Intervall. Daher liegt eine starke Unterscheidung der Vorlaufsolltemperaturen auch vor, wenn sich die einstellbaren Intervalle der Vorlaufsolltemperaturen nicht überschneiden.

Vorzugsweise ist an einem ersten Anschluss ein Boilerladekreis anschließbar. An einem zweiten Anschluss ist ein Heizkreis anschließbar, und der zweite Anschluss ist dem ersten Anschluss nachgestellt.

Weiter vorzugsweise ist an dem zweiten Anschluss ein Hochtemperaturheizkreis, insbesondere Radiatorenkreis, anschließbar.

Alternativ ist an dem zweiten Anschluss ein Niedertemperaturheizkreis, insbesondere Fußbodenheizkreis anschließbar.

In einer vorteilhaften Ausgestaltung der Erfindung ist an einem dritten Anschluss ein Niedertemperaturheizkreis, insbesondere Fußbodenheizkreis, anschließbar. Der dritte Anschluss ist dabei dem zweiten Anschluss nachgestellt.

In einer anderen vorteilhaften Ausgestaltung der Erfindung ist an einem ersten Anschluss ein Hochtemperaturheizkreis, insbesondere Radiatoren-Kreis, anschließbar. An einem zweiten Anschluss ist ein Niedertemperaturheizkreis, insbesondere Fußbodenheizkreis, anschließbar.

Ferner wird ein Verfahren zur Regelung eines Sekundärkreises bereitgestellt. In einem Durchflussregelschritt ist der Durchflussregler gesteuert, um Anforderungen an den Verbraucher jedes Verbraucherkreises zu bedienen. In einem Fernwärmeregelschritt ist ein primärseitiges Ventil gesteuert, um eine Fernwärmeanlieferung zu regeln.

Die Erfindung wird im Folgenden anhand von Ausführungsbeispielen und der Zeichnung näher beschrieben. In der Zeichnung zeigen:
- Fig. 1: ein Schema eines Sekundärkreises mit einem herkömmlichen Heizkreisverteiler;
- Fig. 2: ein Schema eines Sekundärkreises nach einer erfindungsgemäßen Ausgestaltung umfassend einen Heizkreisverteilers mit zwei angeschlossenen Verbraucherkreisen;
- Fig. 3: ein Schema eines Sekundärkreises nach einer erfindungsgemäßen Ausgestaltung umfassend einen Heizkreisverteilers mit drei angeschlossenen Verbraucherkreisen.

**Fig. 1** zeigt ein Schema eines Sekundärkreises mit einem herkömmlichen Heizkreisverteiler.

In einem herkömmlichen Heizkreisverteiler werden Verbraucherkreise parallel zueinander angeschlossen. Somit kann jeder Verbraucherkreis das heiße Medium des Vorlaufs 5 im Sekundärkreis parallel beziehen. Parallel insbesondere, da die Temperatur in den verschiedenen Verbraucherkreis-Vorläufen in einem herkömmlichen Heizkreisverteiler etwa gleich ist. Das bedeutet auch, dass Verbraucherkreise, denen eine niedrigere Vorlaufsolltemperatur zugeordnet ist, dem Vorlauf 5 des Sekundärkreises ein zu heißes Medium entnehmen müssen.

Die Anschlüsse 10 der Verbraucherkreis-Rückläufe an einem herkömmlichen Heizkreisverteiler sind jeweils am Rücklauf 6 des Sekundärkreises angeordnet. Damit gelangt das im Verbraucherkreis abgekühlte Medium unmittelbar in den Rücklauf 6 des Sekundärkreises. Je nach Verbraucher 4 weist die Temperatur des abgekühlten Mediums einen höheren oder niedrigeren Wert auf. Im Rücklauf 6 des Sekundärkreises vermischen sich die abgekühlten Medien aus den verschiedenen Verbraucherkreisen, sodass sich eine Mischtemperatur des Mediums im Rücklauf 6 des Sekundärkreises einstellt. Dabei kann je nach Wärmeanforderungen der Verbraucher 4 die Mischtemperatur im Rücklauf des Sekundärkreises erheblich schwanken.

**Fig. 2** zeigt ein Schema eines Sekundärkreises nach einer erfindungsgemäßen Ausgestaltung umfassend einen Heizkreisverteiler mit Anschlüssen für zwei Verbraucherkreise.

Der Heizkreisverteiler 11 umfasst für jeden Verbraucherkreis einen Anschluss 9 an einen Verbraucherkreis-Vorlauf und einen Anschluss 10 an einen Verbraucherkreis-Rücklauf. Dabei weist der in Fig. 1 gezeigte Sekundärkreis einen Vorlauf 5 und einen Rücklauf 6 auf. Der Vorlauf ist derjenige Abschnitt des Sekundärkreises, in welchem Wärme für die angeschlossenen Verbraucherkreise bereitgestellt werden kann. Der Vorlauf ist also derjenige Leitungsabschnitt des Sekundärkreises, der von der Fernwärmeübergabestation bis zum stromabwärts letzten Anschluss 10 eines Verbraucherkreis-Rücklaufs reicht. Der Rücklauf 6 des Sekundärkreises ist entsprechend derjenige Abschnitt, welcher dem Anschluss 10 des Verbraucherkreis-Rücklaufs des stromabwärts letzten Verbraucherkreises folgt. Somit ist der Verbraucherkreis-Rücklauf des stromabwärts letzten Verbraucherkreises an den Rücklauf 6 des Sekundärkreises angeschlossen.

Erfindungsgemäß ist vorgesehen, den Verbraucherkreis-Rücklauf des stromabwärts ersten Verbraucherkreises in Fig. 2 an den Vorlauf 5 des Sekundärkreises anzuschließen. Hierfür ist im Heizkreisverteiler 11 ein Anschluss 10 an den Verbraucherkreis-Rücklauf am Vorlauf 5 des Sekundärkreises angeordnet.

Es ist also vorgesehen, eine im Verbraucherkreis-Rücklauf des ersten Verbraucherkreises verbleibende Wärme direkt in den Anschluss 9 an den Verbraucherkreis-Vorlauf des zweiten, nachgestellten Verbraucherkreises zu leiten. Hierzu stellt der Heizkreisverteiler 11 Anschlüsse 9; 10 am Vorlauf 5 des Sekundärkreises bereit, um sowohl den Verbraucherkreis-Rücklauf des stromabwärts ersten Verbraucherkreises als auch den Verbraucherkreis-Vorlauf des zweiten, nachgestellten Verbraucherkreises unmittelbar am Vorlauf 5 des Sekundärkreises anzuschließen. Die Zirkulation des wärmebringenden Mediums in einem Verbraucherkreis wird mittels eines Durchflussreglers 2 gesteuert. Der Durchflussregler 2 kann beispielsweise eine Ladepumpe für einen Boiler oder eine Heizungspumpe in einem Heizkreis sein. Der Durchflussregler 2 ist im Verbraucherkreis-Vorlauf angeordnet. Bei aktiviertem Durchflussregler 2 zirkuliert ein heißes Medium vom Verbraucherkreis-Vorlauf über den Verbraucher 4 in den Verbraucherkreis-Rücklauf. Der Verbraucher 4 entnimmt Wärme aus dem heißen Medium, so dass das Medium im Verbraucherkreis-Rücklauf eine entsprechend niedrigere Temperatur als im Verbraucherkreis-Vorlauf aufweist.

Nach der Erfindung ist zwischen dem Anschluss 9 des Verbraucherkreis-Vorlaufs und dem Anschluss 10 des Verbraucherkreis-Rücklaufs ein Rückschlagventil 1 im Vorlauf 5 des Sekundärkreises angeordnet. Das Rückschlagventil 1 weist eine stromabwärts gerichtete Durchlassrichtung und eine stromaufwärts gerichtete Sperrrichtung auf. Hiermit sorgt das Rückschlagventil 1 dafür, dass im Verbraucherkreis keine falsch gerichtete Zirkulation entsteht.

Die Ausgestaltung des Heizkreisverteilers der Fig. 2 hat Anschlüsse 9; 10 für zwei Verbraucherkreise vorgesehen. Dabei ist dem Anschluss 9 an den Verbraucherkreis-Vorlauf jedes Verbraucherkreises eine Vorlaufsolltemperatur zugeordnet. Die Vorlaufsolltemperatur hängt stark von der spezifischen Ausgestaltung des Verbraucherkreises ab, und variiert mit der Wärmeanforderung des Verbrauchers 4.

Nach einem Aspekt der Erfindung sind die zwei Verbraucherkreise stromabwärts in absteigender Reihenfolge der zugeordneten Vorlaufsolltemperaturen an dem Vorlauf 5 des Sekundärkreises angeschlossen. Dadurch ist gewährleistet, dass der Anschluss 9 an einen Verbraucherkreis-Vorlauf mit der höchsten Vorlaufsolltemperatur zuerst bedient wird. Der Anschluss 9 an den zweiten, nachgestellten Verbraucherkreis-Vorlauf mit einer niedrigeren Vorlaufsolltemperatur kann zumindest teilweise mit verbleibender Wärme aus dem Anschluss 10 des Verbraucherkreis-Rücklaufs des ersten Verbraucherkreises versorgt werden. Durch die Sortierung der Anschlüsse 9 der Verbraucherkreis-Vorläufe in absteigender Reihenfolge der zugeordneten Vorlaufsolltemperaturen wird gewährleistet, dass die Wärmeanforderung des zweiten, nachgestellten Anschlusses nicht größer als die Wärmeanforderung des ersten Anschlusses wird. Idealerweise ist die Temperatur des Mediums im Anschluss 10 des ersten Verbraucherkreis-Rücklaufs größer als die Vorlaufsolltemperatur des zweiten Anschlusses 9. Die Vorlaufsolltemperaturen und die entsprechenden Temperaturen im Verbraucherkreis-Rücklauf hängen dabei von der Wahl des Verbrauchers 4 ab.

Nach einem Aspekt der Erfindung ist am ersten Anschluss des in Fig. 1 gezeigten Heizkreisverteilers ein Boilerladekreis angeschlossen und an einem zweiten Anschluss ein Heizkreis angeschlossen. Typischerweise ergibt sich während der Warmwasserbereitung bzw. einer Boilerladung eine erhöhte Temperatur im Boilerladekreis-Rücklauf, etwa 65 Grad Celsius. Hierbei ist dem Erfinder aufgefallen, dass die Temperatur des Boilerladekreis-Rücklaufs systematisch über der Vorlaufsolltemperatur eines Heizkreises liegt. Ein Hochtemperatur-Heizkreis, etwa für Radiatoren, erfordert beispielsweise eine Vorlaufsolltemperatur von 60 Grad Celsius. Ein Niedertemperatur-Heizkreis, etwa für eine Fußbodenheizung, erfordert dagegen eine Vorlaufsolltemperatur von beispielsweise nur 38 Grad Celsius. Während ein Boilerladekreis bei einer Boilerladung in einem herkömmlichen Heizkreisverteiler den Rücklauf des Sekundärkreises unvorteilhaft erwärmt, kann mittels des erfindungsgemäßen Heizkreisverteilers 11 die verbleibende Wärme aus dem Boilerladekreis-Rücklauf bei aktivierter Boilerladung dem nachgestellten Heizkreis zugeführt werden. Hierbei kann im Heizkreis dem Medium weitere Wärme entnommen werden, so dass die Temperatur im Rücklauf 6 des Sekundärkreises deutlich reduziert werden kann im Vergleich zu einem herkömmlichen Heizkreisverteiler.

Der erfindungsgemäße Heizkreisverteiler 11 ist nicht nur wie in Fig. 2 gezeigt auf Anschlüsse für zwei Verbraucherkreise beschränkt, sondern kann auch Anschlüsse an mehr als zwei Verbraucherkreise aufweisen. Davon können entweder alle oder nur ein Teil der Verbraucherkreise wie erfindungsgemäß angeschlossen werden. Möglich ist auch ein Heizkreisverteiler mit erfindungsgemäßen Anschlüssen an Verbraucherkreise in Kombination mit herkömmlichen parallel geschalteten Anschlüssen an weitere Verbraucherkreise.

**Fig. 3** zeigt ein Schema eines Sekundärkreises nach einer erfindungsgemäßen Ausgestaltung umfassend einen Heizkreisverteilers mit drei Anschlüssen an Verbraucherkreise.

In der Ausgestaltung des erfindungsgemäßen Heizkreisverteilers 11 der Fig. 3 sind demnach Anschlüsse für drei Verbraucherkreise vorgesehen. Die Anschlüsse 10 an den Verbraucherkreis-Rücklauf der ersten beiden Verbraucherkreise stromabwärts sind an den Vorlauf 5 des Sekundärkreises angeordnet. Der Anschluss 10 des stromabwärts letzten Verbraucherkreis-Rücklaufs verbindet diesen Verbraucherkreis-Rücklauf mit dem Rücklauf 6 des Sekundärkreises.

Der stromabwärts erste Verbraucherkreis kann etwa ein Boilerladekreis sein. Der stromabwärts zweite und dritte Verbraucherkreis kann jeweils ein Heizkreis sein. Hierbei ist es vorteilhaft, wenn der stromabwärts zweite Verbraucherkreis ein Hochtemperatur-Heizkreis ist und der stromabwärts dritte und damit letzte Verbraucherkreis ein Niedertemperatur-Heizkreis ist. Der Rücklauf des Sekundärkreises in der Ausgestaltung des erfindungsgemäßen Heizkreisverteilers der Fig. 3 weist eine erheblich niedrigere Temperatur auf als die Mischtemperatur, die sich in einem Rücklauf 6 eines Sekundärkreises mit einem herkömmlichen Heizkreisverteiler einstellt.

Der erfindungsgemäße Sekundärkreis mit einem Heizkreisverteiler wird mit einem Verfahren geregelt, wonach in einem Durchflussregelschritt der Durchflussregler 2 gesteuert ist, um Anforderungen an den Verbraucher 4 jedes Verbraucherkreises zu bedienen, und in einem Fernwärmeregelschritt ein primärseitiges Ventil gesteuert ist, um eine Fernwärmeanlieferung zu regeln. Dabei wird basierend auf den Anforderungen an den Verbraucher 4 jedes Verbraucherkreises den Anschlüssen an den Verbraucherkreis-Vorlauf 9 eine Vorlaufsolltemperatur zugeordnet.

### Bezugszeichenliste:

- 1: Rückschlagventil
- 2: Durchflussregler
- 3: Heizungsmischer
- 4: Verbraucher
- 5: Vorlauf des Sekundärkreises
- 6: Rücklauf des Sekundärkreises
- 7: Vorlauf des Primärkreises
- 8: Rücklauf des Primärkreises
- 9: Anschluss an Verbraucherkreis-Vorlauf
- 10: Anschluss an Verbraucherkreis-Rücklauf
- 11: Heizkreisverteiler
- 12: Stromrichtung

## Patentansprüche

1. Sekundärkreis eines Fernwärmeheizsystems mit zumindest zwei Verbraucherkreisen und einem Heizkreisverteiler (11) zur hydraulischen Einbindung der zumindest zwei Verbraucherkreise in den Sekundärkreis, wobei der Heizkreisverteiler (11) für jeden Verbraucherkreis einen Anschluss (9) an einen Verbraucherkreis-Vorlauf und einen Anschluss (10) an einen Verbraucherkreis-Rücklauf umfasst, wobei der Sekundärkreis einen Vorlauf (5) und einen Rücklauf (6) umfasst, wobei der Vorlauf (5) derjenige Abschnitt des Sekundärkreises ist, in welchem Wärme für die zumindest zwei Verbraucherkreise bereitstellbar ist, und der Rücklauf (6) derjenige Abschnitt des Sekundärkreises ist, welcher dem Anschluss (10) des Verbraucherkreis-Rücklaufs des stromabwärts letzten Verbraucherkreises folgt,
wobei der Anschluss (10) an den Verbraucherkreis-Rücklauf zumindest eines Verbraucherkreises an dem Vorlauf (5) des Sekundärkreises angeordnet ist,
wobei in jedem Verbraucherkreis-Vorlauf ein Durchflussregler (2) angeordnet ist, und wobei der Durchflussregler (2) eine Ladepumpe oder eine Heizungspumpe ist,
**gekennzeichnet dadurch, dass**
für jeden Verbraucherkreis jeweils zwischen dem Anschluss (9) des Verbraucherkreis-Vorlaufs und dem Anschluss (10) des Verbraucherkreis-Rücklaufs ein Rückschlagventil (1) im Vorlauf (5) des Sekundärkreises angeordnet ist, wobei das Rückschlagventil (1) eine stromabwärts gerichtete Durchlassrichtung und eine stromaufwärts gerichtete Sperrrichtung aufweist,
wobei das Rückschlagventil verhindert, dass das Medium im sekundärseitigen Vorlauf stromaufwärts zwischen dem Verbraucherkreis-Rücklauf und dem Verbraucherkreis-Vorlauf fließt.

2. Sekundärkreis nach Anspruch 1, wobei dem Anschluss (9) an den Verbraucherkreis-Vorlauf jedes Verbraucherkreises je eine Vorlaufsolltemperatur zugeordnet ist, wobei die zumindest zwei Verbraucherkreise stromabwärts in absteigender Reihenfolge der zugeordneten Vorlaufsolltemperaturen an dem Vorlauf (5) des Sekundärkreises angeschlossen sind.

3. Sekundärkreis nach Anspruch 1 oder 2, wobei an einem ersten Anschluss des Heizkreisverteilers ein Boilerladekreis anschließbar ist, an einem zweiten Anschluss des Heizkreisverteilers ein Heizkreis anschließbar ist, und der zweite Anschluss dem ersten Anschluss nachgestellt ist.

4. Sekundärkreis nach dem vorhergehenden Anspruch, wobei an dem zweiten Anschluss ein Hochtemperaturheizkreis, insbesondere Radiatorenkreis, anschließbar ist.

5. Sekundärkreis nach Anspruch 3, wobei an dem zweiten Anschluss ein Niedertemperaturheizkreis, insbesondere Fußbodenheizkreis, anschließbar ist.

6. Sekundärkreis nach Anspruch 4 oder 5, wobei an einem dritten Anschluss des Heizkreisverteilers ein Niedertemperaturheizkreis, insbesondere Fußbodenheizkreis, anschließbar ist, wobei der dritte Anschluss dem zweiten Anschluss nachgestellt ist.

7. Sekundärkreis nach Anspruch 1 oder 2, wobei an einem ersten Anschluss ein Hochtemperaturheizkreis, insbesondere Radiatorenkreis, anschließbar ist und an einem zweiten Anschluss ein Niedertemperaturheizkreis, insbesondere Fußbodenheizkreis, anschließbar ist.

8. Verfahren zur Regelung eines Sekundärkreises nach Anspruch 1, wobei in einem Durchflussregelschritt der Durchflussregler (2) gesteuert ist, um Anforderungen an den Verbraucher jedes Verbraucherkreises zu bedienen, und in einem Fernwärmeregelschritt ein primärseitiges Ventil gesteuert ist, um eine Fernwärmeanlieferung zu regeln.

## Claims

1. Secondary circuit of a district heating system comprising at least two consumer circuits and a heating circuit distributor (11) for the hydraulic integration of the at least two consumer circuits into the secondary circuit, wherein, for each consumer circuit, the heating circuit distributor (11) comprises a connection (9) to a consumer circuit supply line and a connection (10) to a consumer circuit return line, wherein the secondary circuit comprises a supply line (5) and a return line (6), wherein the supply line (5) is the portion of the secondary circuit in which heat can be provided for the at least two consumer circuits, and the return line (6) is the portion of the secondary circuit which follows the connection (10) of the consumer circuit return line of the last downstream consumer circuit,
wherein the connection (10) to the consumer circuit return line of at least one consumer circuit is arranged on the supply line (5) of the secondary circuit,
wherein a flow regulator (2) is arranged in each consumer circuit supply line, and wherein the flow regulator (2) is a loading pump or a heating pump,
**characterized in that,**
for each consumer circuit, a check valve (1) is arranged in the supply line (5) of the secondary circuit between the connection (9) of the consumer circuit supply line and the connection (10) of the consumer circuit return line, wherein the check valve (1) has a downstream flow-conducting direction and an upstream blocking direction,
wherein the check valve prevents the medium in the secondary-side supply line from flowing upstream between the consumer circuit return line and the consumer circuit supply line.

2. Secondary circuit according to claim 1, wherein the connection (9) to the consumer circuit supply line of each consumer circuit is assigned a supply line target temperature, wherein the at least two consumer circuits are connected to the supply line (5) of the secondary circuit, downstream and in descending order of the assigned supply line target temperatures.

3. Secondary circuit according to claim 1 or 2, wherein a boiler loading circuit can be connected to a first connection of the heating circuit distributor, a heating circuit can be connected to a second connection of the heating circuit distributor, and the second connection is arranged downstream of the first connection.

4. Secondary circuit according to the preceding claim, wherein a high-temperature heating circuit, in particular a radiator circuit, can be connected to the second connection.

5. Secondary circuit according to claim 3, wherein a low-temperature heating circuit, in particular an underfloor heating circuit, can be connected to the second connection.

6. Secondary circuit according to claim 4 or 5, wherein a low-temperature heating circuit, in particular an underfloor heating circuit, can be connected to a third connection of the heating circuit distributor, wherein the third connection is arranged downstream of the second connection.

7. Secondary circuit according to claim 1 or 2, wherein a high-temperature heating circuit, in particular a radiator circuit, can be connected to a first connection, and a low-temperature heating circuit, in particular an underfloor heating circuit, can be connected to a second connection.

8. Method for regulating a secondary circuit according to claim 1, wherein, in a flow regulation step, the flow regulator (2) is controlled in order to serve the consumer demands of each consumer circuit, and, in a district-heating regulation step, a primary-side valve is controlled in order to regulate a district heating supply.

## Revendications

1. Circuit secondaire d'un système de chauffage urbain, comportant au moins deux circuits consommateurs et un distributeur de circuit de chauffage (11) pour l'intégration hydraulique des au moins deux circuits consommateurs dans le circuit secondaire, dans lequel le distributeur de circuit de chauffage (11) comprend, pour chaque circuit consommateur, un raccord (9) à une entrée de circuit consommateur et un raccord (10) à un retour de circuit consommateur, dans lequel le circuit secondaire comprend une entrée (5) et un retour (6), dans lequel l'entrée (5) est la section du circuit secondaire dans laquelle de la chaleur peut être mise à disposition pour les au moins deux circuits consommateurs, et le retour (6) est la section du circuit secondaire qui suit le raccord (10) du retour de circuit consommateur du dernier circuit consommateur en aval,
dans lequel le raccord (10) au retour de circuit consommateur d'au moins un circuit consommateur est disposé à l'entrée (5) du circuit secondaire,
dans lequel un régulateur de débit (2) est disposé à chaque entrée de circuit consommateur, et dans lequel le régulateur de débit (2) est une pompe de charge ou une pompe de chauffage,
**caractérisé en ce que,**
pour chaque circuit consommateur, un clapet antiretour (1) est disposé respectivement entre le raccord (9) de l'entrée de circuit consommateur et le raccord (10) du retour de circuit consommateur à l'entrée (5) du circuit secondaire, dans lequel le clapet antiretour (1) présente un sens de passage orienté vers l'aval et un sens de blocage orienté vers l'amont,
dans lequel le clapet antiretour empêche le fluide de s'écouler en amont à l'entrée côté secondaire entre le retour de circuit consommateur et l'entrée de circuit consommateur.

2. Circuit secondaire selon la revendication 1, dans lequel une température de consigne d'entrée est associée au raccord (9) à l'entrée de circuit consommateur de chaque circuit consommateur, dans lequel les au moins deux circuits consommateurs sont raccordés en aval à l'entrée (5) du circuit secondaire dans l'ordre décroissant des températures de consigne d'entrée associées.

3. Circuit secondaire selon la revendication 1 ou 2, dans lequel un circuit de charge de chauffe-eau peut être raccordé à un premier raccord du distributeur de circuit de chauffage, un circuit de chauffage peut être raccordé à un deuxième raccord du distributeur de circuit de chauffage, et le deuxième raccord est placé en aval du premier raccord.

4. Circuit secondaire selon la revendication précédente, dans lequel un circuit de chauffage à haute température, en particulier un circuit de radiateur, peut être raccordé au deuxième raccord.

5. Circuit secondaire selon la revendication 3, dans lequel un circuit de chauffage à basse température, en particulier un circuit de chauffage par le sol, peut être raccordé au deuxième raccord.

6. Circuit secondaire selon la revendication 4 ou 5, dans lequel un circuit de chauffage à basse température, en particulier un circuit de chauffage par le sol, peut être raccordé à un troisième raccord du distributeur de circuit de chauffage, dans lequel le troisième raccord est placé en aval du deuxième raccord.

7. Circuit secondaire selon la revendication 1 ou 2, dans lequel un circuit de chauffage à haute température, en particulier un circuit de radiateur, peut être raccordé à un premier raccord et un circuit de chauffage à basse température, en particulier un circuit de chauffage par le sol, peut être raccordé à un deuxième raccord.

8. Procédé de régulation d'un circuit secondaire selon la revendication 1, dans lequel, dans une étape de régulation de débit, le régulateur de débit (2) est commandé pour répondre aux besoins du consommateur de chaque circuit consommateur, et dans une étape de régulation de chauffage urbain, une vanne côté primaire est commandée pour réguler une alimentation en chauffage urbain.
